# EUROPÄISCHE PATENTSCHRIFT

(11) **EP 4 183 658 B1**
(45) Veröffentlichungstag und Bekanntmachung des Hinweises auf die Patenterteilung: **29.01.2025**
(21) Anmeldenummer: 22206201.0
(22) Anmeldetag: 08.11.2022
(51) Int. Cl.: B61G 3/20

(54) **EINRICHTUNG ZUM VER- BZW. ENTRIEGELN EINER KUPPLUNG EINES SCHIENENFAHRZEUGS**
DEVICE FOR LOCKING / UNLOCKING OF A COUPLING OF A RAIL VEHICLE
DISPOSITIF DE VERROUILLAGE / DÉVERROUILLAGE D'UN COUPLEUR DE VÉHICULE FERROVIAIRE

(30) Priorität: 18.11.2021 CH 0705752021
(43) Veröffentlichungstag der Anmeldung: 24.05.2023
(73) Patentinhaber: Faiveley Transport Schwab AG, 8207 Schaffhausen (CH)
(72) Erfinder: FAAS, Stefan, 9050 Appenzell (CH); SCHÄFER, Tristan, 99084 Erfurt (DE)
(74) Vertreter: Luchs, Willi

(56) Entgegenhaltungen:
- DE-A1- 102019 102 455
- DE-C- 343 803
- DE-C- 660 833
- US-A- 2 161 724
- US-A- 5 503 280

## Beschreibung

Die Erfindung betrifft eine Einrichtung zum Ver- bzw. Entriegeln einer Kupplung eines Schienenfahrzeugs, die in einem Gehäuse eines Kupplungskopfs angeordnet ist und ein darin um eine Achse schwenkbares Riegelelement und eine von diesem in oder aus dem Gehäuse bewegbare Kuppelstange aufweist. Es ist ein am Riegelelement angelenkter Steuerhebel und ein mit diesem zusammenwirkendes Führungsteil vorgesehen, wobei dieser Steuerhebel und das Führungsteil ein Arretiermittel bilden, welches ausser in der gekuppelten Position arretierbar ist, dies nach dem Oberbegriff des Anspruchs 1.

Bei einer bekannten normierten Mittelpufferkupplung für Schienenfahrzeuge ist ein Kupplungskopf mit einem Ver- und Entriegelungsmechanismus vorgesehen, bei der dieser in der gekuppelten Stellung mit einem normalerweise gleichen, aber um 180° versetzten Kupplungskopf mechanisch gekuppelt wird. Während dem Entkupplungsvorgang wird der Verriegelungsmechanismus von Hand oder durch einen automatischen Antrieb in die entriegelte Position gedreht, mit einem Hebel blockiert und die Kupplungsköpfe werden sodann voneinander ausgefahren. Während diesem Vorgang wird der Hebel wieder gelöst und automatisch in die kuppelbereite Stellung zurückgedreht, um mit dem nächsten Kupplungskopf zu kuppeln. Diese drei Stellungen gekuppelt, entkuppelt und kuppelbereit erlauben ein sicheres Entkuppeln unter Druckkraft bzw. wenn keine Zugkraft vorliegt. Bei leichtem Anliegen von Zugkraft, bei der ein Zug auf den einen Kupplungskopf wirkt, ist ein Entkuppeln durch Betätigen des Verriegelungsmechanismus möglich, jedoch wird der andere des nicht betätigten Kupplungskopfes durch den Hebel in der entriegelten Position nicht blockiert und dreht deshalb wieder in die gekuppelte Position zurück.

Gemäss der Druckschrift DE 10 2019 102455 A1 ist eine automatische Zugkupplung mit einem Kupplungskopf offenbart, der ein Kupplungskopfgehäuse und einen Kuppelverschluss mit Arretierung umfasst, welcher als Drehverschluss mit einer Kuppelöse und einem Herzstück ausgeführt ist. Das Herzstück ist um eine Hauptachse verdrehbar, wobei die Kuppelöse mit einem ersten Ende verdrehbar um eine Achse am Herzstück angeschlossen ist und ein zweites freies Ende aufweist. Die Arretierung umfasst einen entgegen der Federkraft in Kuppelrichtung der Zugkupplung verschiebbaren Stempel und eine quer zur Kuppelrichtung verschiebbare Klinkenstange, die gelenkig am Herzstück verschwenkbar gelagert ist und das Herzstück von der entkuppelten Stellung in die gekuppelte Stellung blockiert, während der Stempel in einer ersten entgegen der Federkraft verschobenen Position die Klinkenstange in der Rastposition blockiert und in einer zweiten durch die Federkraft verschobenen Position die Klinkenstange aus der Rastposition löst. Die Rastposition der Klinkenstange ist derart positioniert, dass die Klinkenstange in die Rastposition verschoben wird, bevor das Herzstück seine entkuppelte Stellung erreicht.

Der vorliegenden Erfindung ist ausgehend von dieser gattungsmässigen Einrichtung die Aufgabe zugrunde gelegt worden, eine Einrichtung nach der eingangs erwähnten Gattung derart zu verbessern, dass beide Verriegelungsmechanismen auch bei Vorliegen einer leichten Zugkraft zwischen den beiden gekuppelten Kupplungsköpfen in einer blockierten kuppelbereiten Position verharren.

Diese Aufgabe ist erfindungsgemäss durch die Merkmale des Anspruchs 1 gelöst.

Mit der erfindungsgemässen Lösung, das vom Steuerhebel und vom Führungsteil gebildete Arretiermittel derart auszubilden, dass es ausser in der gekuppelten Position in jeder gelösten Stellung ein Arretieren des Steuerhebels beim Führungsteil und damit der Einrichtung des jeweiligen Kupplungskopfs bewirkt, ermöglicht ein sicheres Kuppeln.

Der Steuerhebel der Einrichtung wird während dem Entriegelungsvorrang beim Auseinanderfahren nach dem Einleiten der Entkupplung blockiert, sobald die Kuppelstange vom Riegelelement entweichen kann. Damit wird der Verriegelungsmechanismus der Einrichtung bei allen Entkupplungsbedingungen in einer kuppelbaren Kupplungsposition arretiert.

Mit dieser erfindungsgemässen Ausbildung der Einrichtung kann ein sicheres Betreiben dieses Kupplungskopfes bei allen Betriebsszenarien gewährleistet werden.

Sehr vorteilhaft ist der Steuerhebel am einen Ende des Riegelelementes rückseitig im Gehäuse angelenkt und steht im entkuppelten Zustand durch eine Öffnung der Gehäusewandung mit dem Führungsteil aussenseitig beim Gehäuse in Wirkverbindung. Der Steuerhebel weist vorzugsweise bei der Kontaktfläche mit dem Führungsteil eine Nase auf, die in jeweils einen die erste bzw. zweite Arretierposition bildenden Absatz bei der Kontaktfläche beim Führungsteil einklinkbar ist.

Die Erfindung sowie weitere Vorteile derselben sind nachfolgend anhand von Ausführungsbeispielen unter Bezugnahme auf die Zeichnung näher erläutert. Es zeigt:
- Fig. 1: eine Draufsicht von erfindungsgemässen Einrichtungen in zwei gekuppelten Kupplungsköpfen, die im Schnitt dargestellt sind;
- Fig. 2: eine Draufsicht der Einrichtungen in den zwei entkuppelten Kupplungsköpfen nach Fig. 1, die im Schnitt dargestellt sind;
- Fig. 3: eine Ansicht des teilweise gezeigten Steuerhebels und des Führungsteils der Einrichtung in einer ersten Arretierposition; und
- Fig. 4: eine Ansicht des teilweise gezeigten Steuerhebels und des Führungsteils in einer zweiten Arretierposition.

Fig. 1 und Fig. 2 zeigen zwei Kupplungsköpfe 10, 20 im gekuppelten bzw. im ungekuppelten Zustand, die insbesondere bei Schienenfahrzeugen, wie vorzugsweise bei Güter- oder Personenwagen, bei Lokomotiven oder andere Wagen verwendbar sind. Von diesen Kupplungsköpfen 10, 20 sind nachfolgend nicht alle Details erläutert, sondern nur diejenigen im Zusammenhang mit der Erfindung.

Diese Kupplungsköpfe 10, 20 weisen je ein ein- oder mehrteiliges Gehäuse 11, 21 mit einer vorderseitigen, eine Stossfläche 15, 25 bildenden Wand 14, 24 für eine flächige Auflage der im gekuppelten Zustand sich berührenden Stossflächen 15, 25 auf. Diese identisch ausgebildeten, jedoch um 180° horizontal gedrehten Kupplungsköpfe 10, 20 sind bei einer jeweiligen Kupplungseinrichtung der zu kuppelnden Fahrzeuge befestigt. Zudem sind vorstehende Leitelemente 17 für ein Vorzentrieren der Kupplungsköpfe 10, 20 beim Kuppeln vorgesehen.

Im jeweiligen Gehäuse 11, 21 ist eine Einrichtung 30 als Ver- und Entriegelungsmechanismus integriert, von denen nachfolgend nur die eine erläutert ist, da beide identisch ausgebildet sind, jedoch ebenfalls um 180° horizontal gedreht angeordnet. Bei der vorderen Wand 14 des Gehäuses 10 mit der Stossfläche 15 sind zwei nebeneinander befindliche Ausnehmungen vorhanden, von denen durch die eine Ausnehmung 12 eine in oder aus dem Gehäuse 11 verschiebbare Kuppelstange 31 der Einrichtung 30 hindurchragt, während in die andere Ausnehmung 13 eine entsprechende Kuppelstange 32 und ein abgewinkelter Frontteil 26 des andern Kupplungskopfs 20 passend eingreift.

Die jeweilige im Gehäuse 11 integrierte Einrichtung 30 zum Ver- bzw. Entriegeln der gekuppelten Kupplungsköpfe 10, 20 ist aus einem im Gehäuse 11 um eine Schwenkachse A schwenkbares Riegelelement 33, der von diesem in oder aus dem Gehäuse 11 bewegbaren Kuppelstange 31, einem am Riegelelement 33 angelenkten Steuerhebel 35 und aus einem mit diesem korrespondierendes Führungsteil 38 zusammengesetzt. Dieses Riegelelement 33 ist auf der zu der Achse 31' der Kuppelstange 31 gegenüberliegenden Seite mit einer Ausnehmung 36 ausgebildet, in der ein Gleiter 32" der Kuppelstange 32 des andern Kupplungskopfs 20 korrespondierend aufgenommen ist, während ein Gleiter 31" der Kuppelstange 31 in eine entsprechende Ausnehmung 36 des Riegelelementes 33 im andern Kupplungskopf eingreift.

Diese Achse 31' der Kuppelstange 31 und die gegenüberliegende Ausnehmung 36 sind zur Schwenkachse A des Riegelelementes 33 so angeordnet, dass letzteres durch das Kniehebelprinzip in der verriegelten Position verspannt bleibt, solange es nicht von einem Antrieb geöffnet und entriegelt wird. Das jeweilige Riegelelement 33 ist aussen mit einem vorstehenden Nocken 43 versehen, der im gekuppelten Zustand an Anschlägen 44 im Gehäuse 11 anliegt. Zu diesem Zwecke ist bei der Kuppelstange 31 jeweils ein seitlicher Nocken 39 angebracht, der mit einem nur angedeuteten Federorgan 41 wirkverbunden ist, das im Gehäuse 11 abgestützt ist und welches eine konstante Druckkraft auf die Kuppelstange 31 ausübt und den verspannten Zustand der Einrichtung bei gekuppelten bzw. ungekuppelten Kupplungsköpfen sicherstellt.

Beim Kuppeln werden diese Einrichtungen 30 von selbst in den verspannten Zustand gebracht. Es ist ferner noch ein verschiebbares Entriegelungsorgan 40 in der Gehäusewandung 11' derart platziert, dass es am einen Ende aus dem Gehäuse 11 ragt und beim arretierten Steuerhebel 35 im ungekuppelten Zustand ansteht. Beim Kuppeln wird dieses Entriegelungsorgan 40, unmittelbar bevor das jeweilige Riegelelement 33 gedreht werden muss, vom Frontteil 26 des andern Kupplungskopfs 20 vorgeschoben und mit ihm ein Lösen des arretierten Steuerhebels 35 bewirkt, der in die Position, wie in Fig. 1 gezeigt ist, zurückbewegt wird.

Dieser Steuerhebel 35 ist an seinem einen Ende am Riegelelement 33 rückseitig im Gehäuse 11 angelenkt und in einer Öffnung 18 der Gehäusewandung 11' nach aussen geführt. Er ist dabei durch ein in der Gehäusewandung 11' befindliches Andrückmittel 37, vorzugsweise eine Druckfeder, an den Führungsteil 38 angepresst. Dies könnte auch durch eine Zugfeder oder dergleichen erfolgen. Der Steuerhebel 35 und der Führungsteil 38 bilden bei den Kontaktflächen zueinander ein Arretiermittel, welches mit Ausnahme in der gekuppelten Position, wie in Fig. 1 gezeigt ist, arretiert ist.

Erfindungsgemäss ist das vom Steuerhebel 35 und vom Führungsteil 38 gebildete Arretiermittel derart ausgebildet, dass es ausser in der gekuppelten Position in jeder gelösten Stellung, wie es zum Beispiel in Fig. 2 in einer gelösten Position veranschaulicht ist, ein Arretieren des Steuerhebels 35 beim Führungsteil 38 und damit der Einrichtung 30 des jeweiligen Kupplungskopfs bewirkt.

Ob nun eine Zug- oder eine Druckkraft oder keine Kraft zwischen den gekuppelten Kupplungsköpfen 10, 20 vorliegt, ist gewährleistet, dass die Einrichtungen 30 nach dem Entkuppeln und dem Verlassen der Gleiter 31", 32" der Kuppelstangen 31, 32 aus den Ausnehmungen 36 des Riegelelementes 33 durch diese Arretiermittel blockiert sind. Dies ist im Unterschied zu den bekannten Lösungen sowohl bei derjenigen Einrichtung 30, die durch den Antrieb aufgeschwenkt wird, als auch bei der Einrichtung des andern Kupplungskopfs, die nicht betätigt wird, sichergestellt. Wenn beide Einrichtungen des einen und des andern Kupplungskopfs 10, 20 gleichzeitig vom Antrieb geöffnet würden, wären diese Arretierungen selbstverständlich auch bewirkt.

Fig. 3 und Fig. 4 veranschaulichen den Steuerhebel 35 in dieser ersten Arretierposition P1 bzw. in der zweiten Arretierposition P2 im Führungsteil 38. Zweckmässigerweise ist dem Steuerhebel 35 eine Nase 35' bei der Kontaktfläche mit dem Führungsteil 38 zugeordnet, die in jeweils einen die erste bzw. zweite Arretierposition P1, P2 bildenden Absatz 38', 38" bei der Kontaktfläche beim Führungsteil 38 einklinkbar ist.

Wenn nun beim Entkuppeln das eine Riegelelement 33 der Einrichtung beim Kupplungskopf 10 vom Antrieb geschwenkt und bis zur Endstellung des Antriebs bewegt wird, so wird mit ihm der Steuerhebel 35 durch die Öffnung 18 bis zur Arretierposition P2 bewegt und dort durch die Federkraft eingeklinkt. Das andere Riegelelement 33 des nicht betätigten Kupplungskopfs 20 wird hingegen insbesondere bei Vorliegen einer Zugkraft mit seiner Nase 35' nur bis in die Arretierposition P1 bewegt und dort eingeklinkt.

Es ist ferner beim Steuerhebel 35 noch eine Führung 42 vorgesehen. Diese Führung 42 steht beim Lösen und Zurückbewegen des Steuerhebels stirnseitig in Kontakt mit dem Entriegelungsorgan 40 und bewirkt ein Abheben des Steuerhebels. Anstelle dieser Nasen 35' beim Steuerhebel 35 bzw. der Absatz 38' könnten selbstverständlich andere Arretiermittel verwendet werden, wie zum Beispiel tannenbaumartige oder Nocken und Nuten bei den Kontaktflächen.

## Patentansprüche

1. Einrichtung zum Ver- bzw. Entriegeln einer Kupplung eines Schienenfahrzeugs, die in einem Gehäuse (11, 21) eines Kupplungskopfs (10, 20) angeordnet ist, wobei die Einrichtung ein darin um eine Schwenkachse (A) drehbares Riegelelement (33), eine von diesem in oder aus dem Gehäuse (11, 21) bewegbare Kuppelstange (31, 32) für das Kuppeln mit einem zu koppelnden Kupplungskopf, einen am Riegelelement (33) angelenkten Steuerhebel (35) und ein mit diesem zusammenwirkendes Führungsteil (38) aufweist, wobei dieser Steuerhebel (35) und das Führungsteil (38) ein Arretiermittel bilden, welches ausser in der gekuppelten Position arretierbar ist, **dadurch gekennzeichnet, dass**
das vom Steuerhebel (35) und vom Führungsteil (38) gebildete Arretiermittel derart ausgebildet ist, dass es ausser in der gekuppelten Position in jeder gelösten Stellung der Kupplung ein Arretieren des Steuerhebels (35) beim Führungsteil (38) und damit der Einrichtung (30) des jeweiligen Kupplungskopfs bewirkt, wobei die Kuppelstange (31, 32) im Zustand beim Entkuppeln aus der Ausnehmung (36) des Riegelelementes (33) ausgeschwenkt und der Steuerhebel (35) vom gedrehten Riegelelement (33) in eine erste bzw. zweite Arretierposition (P1, P2) geschwenkt und beim zusammenwirkenden Führungsteil (38) eingeklinkt ist.

2. Einrichtung nach Anspruch 1, **dadurch gekennzeichnet, dass** der Steuerhebel (35) von dem durch einen Antrieb gedrehten Riegelelement (33) in der zweiten Arretierposition (P2) einklinkbar ist.

3. Einrichtung nach Anspruch 1 oder 2, **dadurch gekennzeichnet, dass**
der Steuerhebel (35) am einen Ende des Riegelelementes (33) rückseitig im Gehäuse (11, 21 ) angelenkt ist und im entkuppelten Zustand durch eine Öffnung (18) der Gehäusewandung (11') mit dem Führungsteil (38) in Wirkverbindung steht, wobei der Steuerhebel (35) bei der Kontaktfläche mit dem Führungsteil (38) eine Nase (35') aufweist, die in jeweils einen die erste bzw. zweite Arretierposition (P1, P2) bildenden Absatz (38', 38") beim Führungsteil (38) einklinkbar ist.

4. Einrichtung nach einem der Ansprüche 1 bis 3, **dadurch gekennzeichnet, dass**
der Steuerhebel (35) durch ein in der Gehäusewandung (11') befindliches Andrückmittel (37), vorzugsweise eine Druckfeder, bei den Kontaktflächen an den Führungsteil (38) angepresst ist.

5. Einrichtung nach einem der Ansprüche 1 bis 4, **dadurch gekennzeichnet, dass**
ein Entriegelungsorgan (40) für den Steuerhebel (35) derart angeordnet ist, dass unmittelbar vor dem Verriegeln beim Kuppeln ein Frontteil (26) beim Kupplungskopf (20) gegen das verschiebbare Entriegelungsorgan (40) drückt, welches den Steuerhebel (35) von der Arretierung löst.

## Claims

1. Device for locking and unlocking a coupling of a rail vehicle, which is arranged in a housing (11, 21) of a coupling head (10, 20), wherein the device comprises a locking element (33) which can rotate about a pivot axis (A) in the housing, a coupling rod (31, 32), which can be moved by this locking element into or out of the housing (11, 21) for coupling to a coupling head which is to be coupled, a control lever (35), connected by a joint to the locking element (33), and a guide piece (38) interacting with this, wherein this control lever (35) and the guide piece (38) form a locking means, which can be locked except in the coupled position, **characterized in that**
the locking means formed by the control lever (35) and the guide piece (38) is configured in such a way that, apart from in the coupled position, in any released position setting of the coupling it causes a locking effect of the control lever (35) at the guide piece (38), and therefore of the device (30) of the respective coupling head, wherein the coupling rod (31, 32), in the uncoupling state, pivots out of the cut-out aperture (36) of the locking element (33), and the control lever (35) pivots from the rotated locking element (33) into a first and second locking position (P1, P2) respectively, and is latched in position at the interacting guide piece (38).

2. Device according to claim 1, **characterized in that**
the control lever (35) can be latched in the second locking position (P2) by the locking element (33), which is rotated by a drive unit.

3. Device according to claim 1 or 2, **characterized in that**
the control lever (35) is joint-connected at the one end of the locking element (33) on the rear side in the housing (11, 21), and in the uncoupled state is in operational connection with the guide piece (38) through an opening (18) in the housing wall (11'), wherein, at the contact surface with the guide part (38), the control lever (35) comprises a nose (35'), which can be latched at the guide piece (38) into a shoulder piece (38', 38") forming the first and second locking positions (P1, P2) respectively.

4. Device according to any one of claims 1 to 3, **characterized in that**
the control lever (35) is pressed by a pressing means (37) located at the housing wall (11'), preferably a pressure spring, to the contact surfaces at the guide piece (38).

5. Device according to any one of claims 1 to 4, **characterized in that**
an unlocking element (40) for the control lever (35) is arranged in such a way that, immediately before locking during coupling, a front piece (26) at the coupling head (20) presses against the movable unlocking element (40), which then releases the control lever (35) from locking.

## Revendications

1. Dispositif de verrouillage et respectivement déverrouillage d'un coupleur d'un véhicule ferroviaire, qui est disposé dans une enveloppe (11, 21) d'une tête (10, 20) de couplage, dans lequel le dispositif a un élément (33) de verrou, qui y est monté pivotant autour d'un axe (A) de pivotement, une barre (31, 32) de couplage pouvant être déplacée par celui-ci dans ou hors de l'enveloppe (11, 21) pour le couplage à une tête de couplage à coupler, un levier (35) de commande articulé à l'élément (33) de verrou et une pièce (38) de guidage coopérant avec celui-ci, dans lequel ce levier (35) de commande et la pièce (38) de guidage forment un moyen d'arrêt, qui peut être arrêté en dehors de la position couplée, **caractérisé en ce que**
le moyen d'arrêt formé par le levier (35) de guidage et par la pièce (38) de guidage est constitué de manière à provoquer en dehors de la position couplée dans chaque position de découplage du couplage, un arrêt du levier (35) de guidage à la pièce (38) de guidage et ainsi du dispositif (30) de la tête de couplage respectif, dans lequel la barre (31, 32) de couplage est, dans l'état de découplage, pivotée hors de l'évidement (36) de l'élément (33) de verrou et le levier (35) de guidage est, par l'élément (33) de verrou tourné, pivoté dans une première et respectivement une deuxième position (P1, P2) d'arrêt et est encliquete en cooperation avec la pièce (38) de guidage.

2. Dispositif suivant la revendication 1, **caractérisé en ce que**
le levier (35) de commande peut être encliqueté dans la deuxième position (P2) d'arrêt par l'élément (33) de verrou tourné par un entraînement.

3. Dispositif suivant la revendication 1 ou 2, **caractérisé en ce que**
le levier (35) de commande est, du côté arrière dans l'enveloppe, (11, 21) articulé à une extrémité de l'élément (33) de verrou et, dans l'état découplé, est en liaison d'action par une ouverture (18) de la paroi (11') de l'enveloppe avec la pièce (38) de guidage, dans lequel le levier (35) de commande a, à la surface de contact avec la pièce (38) de guidage, un bec (35'), qui peut, à la pièce (38) de guidage, s'encliqueter dans respectivement un épaulement (38', 38'') formant la première et respectivement la deuxième positions (P1, P2) d'arrêt.

4. Dispositif suivant l'une des revendications 1 à 3, **caractérisé en ce que**
le levier (35) de commande est poussé sur la pièce (38) de guidage aux surfaces de contact, par un moyen (37) d'application d'une pression, de préférence par un ressort de compression, se trouvant dans la paroi (11') de l'enveloppe.

5. Dispositif suivant l'une des revendications 1 à 4, **caractérisé en ce qu'**
un organe (40) de déverrouillage du levier (35) de commande est monté de manière à presser immédiatement avant le verrouillage, lors du couplage d'une partie (26) avant à la tête (20) de couplage, sur l'organe (40) de déverrouillage coulissant, lequel met le levier (35) de commande hors d'arrêt.
